# EUROPÄISCHE PATENTSCHRIFT

(11) **EP 0 476 513 B1**
(45) Veröffentlichungstag und Bekanntmachung des Hinweises auf die Patenterteilung: **03.08.1994**
(21) Anmeldenummer: 91115410.2
(22) Anmeldetag: 12.09.1991
(51) Int. Cl.: B63H 9/10, B63B 35/79

(54) **Längenverstellbarer Gabelbaum für Surfbretter**
Laterally adjustable wishbones for sailboard rigs
Bones de longeur variable pour planche à voile

(30) Priorität: 15.09.1990 DE 9013143 U
(43) Veröffentlichungstag der Anmeldung: 25.03.1992
(73) Patentinhaber: Schütz-Werke GmbH & Co. KG., D-56242 Selters (DE)
(72) Erfinder: Namur, Marc, Dipl.-Ing., W-6100 Darmstadt (DE)
(74) Vertreter: Pürckhauer, Rolf, Dipl.-Ing.

(56) Entgegenhaltungen:
- CH-A- 239 806
- DE-U- 8 202 724
- DE-U- 8 905 237
- FR-A- 2 543 510
- GB-A- 2 155 882

## Beschreibung

Die Erfindung betrifft einen längenverstellbaren Gabelbaum für Surfbretter, mit zwei durch ein Gabelbaumkopfstück verbundenen Hauptholmen und zwei in diesen teleskopartig verstellbaren Verlängerungsholmen, die achterliekseitig durch ein elastisches Gabelbaumendstück miteinander verbunden sind, sowie Vorrichtungen zum Verriegeln der Holme bei der entsprechend der Segelgröße eingestellten Länge des Gabelbaumes mit je einer mit den Enden der Hauptholme fest verbundenen Innenhülse, die über das Ende des Hauptholms axial vorstehende Rastzungen mit radial nach außen vorragenden Klemmabschnitten aufweist, wobei an den Enden der Rastzungen in Umfangsrichtung verlaufende, radial nach innen vorstehende Rastringsegmente angeformt sind, und mit einer mit der Innenhülse verriegelbaren, als Klemmhülse ausgebildeten Außenhülse, durch die beim Aufschieben auf die Innenhülse die an dieser angeordneten Rastzungen zusammengedrückt werden, so daß die an den Rastzungen angeformten Rastringsegmente in mit Abstand auf den Verlängerungsholmen angeordnete Umfangsrillen einrasten.

Bei einem durch die EP 0317661 A1 bekannten längenverstellbaren Gabelbaum dieser Art werden zur Verriegelung der Hauptholme mit den Verlängerungsholmen die mit einem Innengewinde versehenen Außenhülsen auf die ein entsprechendes Außengewinde aufweisenden Innenhülsen aufgeschraubt. Die heute bei Surfbrettern überwiegend zum Einsatz kommenden Sitztrapeze bewirken eine starke Torsionsbeanspruchung des Gabelbaumes, so daß die Gefahr besteht, daß die in Eingriff stehenden Gewinde der Innen- und Außenhülse bei der Verriegelung des gattungsgemäßen Gabelbaumes sich festfressen und infolgedessen die Verriegelung nur unter großen Kraftanstrengungen und oft nur mit Hilfe von Werkzeugen gelöst werden kann. Weiterhin ist die bekannte Verriegelungsvorrichtung verhältnismäßig aufwendig und umständlich in der Handhabung.

Der Erfindung liegt die Aufgabe zugrunde, den gattungsgemäßen Gabelbaum im Hinblick auf eine größere Funktionssicherheit und eine einfachere Handhabung der Verriegelungsvorrichtung weiterzuentwickeln.

Diese Aufgabe ist erfindungsgemäß gelöst durch einen längenverstellbaren Gabelbaum mit den Merkmalen des Patentanspruchs 1.

Die Unteransprüche beinhalten zweckmäßige Weiterbildungen der Erfindung.

Der erfindungsgemäße Gabelbaum zeichnet sich durch eine große Funktionssicherheit, eine einfache Handhabung und eine einfache Konstruktion aus.

Weitere Einzelheiten der Erfindung ergeben sich aus der nachfolgenden Beschreibung eines in der Zeichnung dargestellten Ausführungsbeispiels. Es zeigt
- Fig. 1: eine perspektivische Sprengdarstellung des erfindungsgemäßen Gabelbaumes,
- Fig. 2: eine perspektivische Ansicht der Verriegelungsvorrichtung des Gabelbaums und
- Fig. 3: einen Längsschnitt der Verriegelungsvorrichtung nach Fig. 2 in vergrößerter Darstellung.

Der Gabelbaum nach Fig. 1 besteht im wesentlichen aus zwei Hauptholmen 1, die mastseitig über ein Gabelbaumkopfstück 2 spitzwinklig miteinander verbunden sind, und zwei Verlängerungsholmen 3, die teleskopartig von den Hauptholmen 1 aufgenommen werden und achterliekseitig über ein elastisches Gabelbaumendstück 4 miteinander verbunden sind.

Der Gabelbaum wird mit dem Gabelbaumkopfstück 2 am Mast eines Surfbrettes befestigt und durch die Segelverspannung zusammengehalten, die von der Ecke zwischen Achterliek und Unterliek des Segels zum Gabelbaumendstück 4 verläuft.

Die Vorrichtung nach den Fign. 2 und 3 zum Verriegeln der Verlängerungsholme 3 mit den Hauptholmen 1 bei der entsprechend der Segelgröße eingestellten Länge des Gabelbaumes weist je eine mit den Enden der Hauptholme 1 fest verbundene Innenhülse 5 mit über das Ende des Hauptholms 1 axial vorstehenden Rastzungen 6 auf, auf deren inneren Endabschnitten radial nach außen vorragende, als Ringwulstsegmente ausgebildete Klemmwülste 7 und an deren freien Enden in Umfangsrichtung verlaufende, radial nach innen vorstehende Rastringsegmente 8 angeformt sind.

Zu der Verriegelungsvorrichtung gehört ferner eine als Klemmhülse ausgebildete Außenhülse 9, durch die beim Aufschieben auf die Innenhülse 5 die an dieser angeordneten Rastzungen 6 über die Klemmwülste 7 radial zusammengedrückt werden, so daß die an den Rastzungen 6 angeformten Rastringsegmente 8 in eine der mit Abstand auf den Verlängerungsholmen 3 angebrachten Umfangsrillen 10 einrasten.

Das auf dem Ende eines Hauptholms 1 befestigte Ende der Innenhülse 5 weist einen Bund 11 mit einer flachen Stirnverzahnung 12 auf, und das Aufschiebeende 13 der Außenhülse 9 hat eine entsprechende Gegenverzahnung 14, deren Zähne 15 durch axiale Schlitze 16 getrennt sind.

In die Außenhülse 9 sind Griffmulden 17 eingeformt.

Innen- 5 und Außenhülse 9 der Verriegelungsvorrichtung sind als Kunststoff-Spritzteile gefertigt.

Zur Verriegelung der Verlängerungsholme 3 mit den Hauptholmen 1 bei einer entsprechend der Segelgröße gewählten Längeneinstellung des Gabelbaums werden die lose auf den Verlängerungsholmen 3 sitzenden Außenhülsen 9 in Pfeilrichtung a auf die Innenhülsen 5 geschoben. Beim Aufschieben der Außenhülsen 9 werden die Rastzungen 6 der Innenhülse 5 durch die durch das Aufschiebeende 13 der Außenhülse 9 über die Klemmwülste 7 an den Rastzungen 6 ausgeübte Klemmkraft radial zusammengedrückt, so daß die Rastringsegmente 8 der Rastzungen 6 in die vorgesehene Umfangsrille 10 des Verlängerungsholmes 3 einrasten, die auf der Innenseite 18 der begrenzt federnden Zähne 15 der Stirnverzahnung 14 am Aufschiebeende 13 der Außenhülse 9 angeformten flachen Ringabschnitte 20 rasten hinter die mit Abstand von der Stirnverzahnung 12 auf den inneren Endabschnitten der Rastzungen 6 angeformten Klemmwülste 7 und die Stirnverzahnungen 12, 14 von Innen- 5 und Außenhülse 9 gelangen in Eingriff, so daß die Hülsen miteinander verriegelt sind.

Das Lösen der Verriegelungsvorrichtungen erfolgt durch Drehen der Außenhülse 9 in Pfeilrichtung b oder c, wodurch die Stirnverzahnung 14 am Aufschiebeende 13 der Außenhülse 9 unter gleichzeitiger Verschiebung derselben in Pfeilrichtung d und Lösen der Ringabschnitte 20 der Zähne 15 am Aufschiebeende 13 der Außenhülse 9 von den Klemmwülsten 7 an der Innenhülse 5 aus der Stirnverzahnung 12 der Innenhülse herausgleitet, und einfaches Abziehen der Außenhülse 9 von der Innenhülse 5.

## Patentansprüche

1. Längenverstellbarer Gabelbaum für Surfbretter, mit zwei durch ein Gabelbaumkopfstück verbundenen Hauptholmen und zwei in diesen teleskopartig verstellbaren Verlängerungsholmen, die achterliekseitig durch ein elastisches Gabelbaumendstück miteinander verbunden sind, sowie Vorrichtungen zum Verriegeln der Holme bei der entsprechend der Segelgröße eingestellten Länge des Gabelbaumes mit je einer mit den Enden der Hauptholme fest verbundenen Innenhülse, die über das Ende des Hauptholms axial vorstehende Rastzungen mit radial nach außen vorragenden Klemmabschnitten aufweist, wobei an den Enden der Rastzungen in Umfangsrichtung verlaufende, radial nach innen vorstehende Rastringsegmente angeformt sind, und mit einer mit der Innenhülse verriegelbaren, als Klemmhülse ausgebildeten Außenhülse,durch die beim Aufschieben auf die Innenhülse die an dieser angeordneten Rastzungen zusammengedrückt werden, so daß die an den Rastzungen angeformten Rastringsegmente in eine der mit Abstand auf den Verlängerungsholmen angebrachten Umfangsrillen einrasten, dadurch gekennzeichnet, daß das auf dem Ende eines Hauptholmes (1) befestigte Ende der Innenhülse (5) einen Bund (11) mit einer flachen Stirnverzahnung (12) und das Aufschiebeende (13) der Außenhülse (9) eine entsprechende Gegenverzahnung (14) aufweist, deren Zähne (15) durch axiale Schlitze (16) getrennt und dadurch begrenzt federnd ausgebildet sind, und daß auf der Innenseite (18) der Zähne (15) am Aufschiebeende (13) der Außenhülse (9) flache Ringabschnitte (20) angeformt sind, die in Verriegelungsstellung von Innen- (5) und Außenhülse (9) als Ringwulstsegmente ausgebildete Klemmwülste (7) hintergreifen, die auf den inneren Endabschnitten der Rastzungen (6) der Innenhülse (5) im Abstand von der Stirnverzahnung (12) angeformt sind und durch die Klemmwirkung der Außenhülse (9) radial zusammengedrückt werden.

2. Gabelbaum nach Anspruch 1, gekennzeichnet durch in die Außenhülse (9) eingeformte Griffmulden (17).

3. Gabelbaum nach Anspruch 1 und 2, dadurch gekennzeichnet, daß Innen- (5) und Außenhülse (9) der Verriegelungsvorrichtung als Kunststoff-Spritzteile gefertigt sind.

## Claims

1. Longitudinally-adjustable wishbones for sailboards, with two main spars connected by a wishbone headpiece, and two extension spars telescopically adjustable therein, which are interconnected at the leech by a resilient wishbone endpiece, and with devices for securing the spars at the length of the wishbones set to correspond to the size of the sail, each with an inner sleeve securely connected to the ends of the main spars, said sleeve having snap-in lugs projecting radially over the end of the main spar, with radially outwardly-projecting clamp portions, snap-in ring segments projecting radially inwards and extending in the peripheral direction being integrally formed at the ends of the snap-in lugs, and with an outer sleeve securable to the inner sleeve and designed as a clamp sleeve, by means of which, by pushing it on to the inner sleeve, the snap-in lugs located on the latter are compressed, so that the snap-in ring segments integrally formed on the snap-in lugs engage in peripheral grooves located at a spacing on the extension spars, characterised in that the end of the inner sleeve (5) attached to the end of a main spar (1) has a collar (11) with a flat terminal gearing (12), and the pushed-on end (13) of the outer sleeve (9) has a complementary gearing (14), whose teeth (15) are separated by axial slots (16), and are thereby formed with a restricted degree of resilience, and in that there are integrally formed, on the inner side (18) of the teeth (15) on the pushed-on end (13) of the outer sleeve (9), flat ring portions (20) which, in the locked position of the inner (5) and outer sleeve (7), engage behind clamp beads (7) formed as ring bead segments, which are integrally formed on the inner terminal portions of the snap-in lugs (6) of the inner sleeve (5) at a spacing from the terminal gearing (12), and are radially compressed by the clamping action of the outer sleeve (9).

2. Wishbones according to claim 1, characterised by grip cavities (17) integrally formed in the outer sleeve (9).

3. Wishbones according to claims 1 and 2, characterised in that the inner (5) and outer sleeves (9) of the locking arrangement are produced as plastics injection-moulded parts.

## Revendications

1. Wishbone réglable en longueur pour planches à voile, comportant deux longerons principaux reliés par un élément de tête du wishbone et deux longerons de prolongement réglables de façon télescopique et qui sont reliés entre eux, du côté de la ralingue arrière, par un élément d'extrémité élastique du wishbone, ainsi que des dispositifs pour verrouiller les longerons pour une longueur du wishbone réglée en fonction de la taille de la voile, et comportant respectivement une douille intérieure reliée de façon fixe aux extrémités des longerons et qui possède des languettes d'encliquetage qui font saillie axialement au-delà de l'extrémité du longeron principal et possèdent des sections de serrage qui font saillie radialement vers l'extérieur, et dans lequel des éléments de bague d'encliquetage sont formés sur les extrémités des languettes d'encliquetage, qui font saillie radialement vers l'intérieur et s'étendent dans la direction circonférentielle, et comportant une douille extérieure, qui peut être verrouillée avec la douille intérieure et est agencée sous la forme d'une douille de serrage et au moyen de laquelle, lorsque lors de l'emmanchement de cette douille sur la douille intérieure, les languettes d'encliquetage disposées sur cette dernière sont comprimées de sorte que les éléments de bague d'encliquetage formés sur les languettes d'encliquetage s'engagent dans des rainures circonférentielles ménagées à une certaine distance sur les longerons de prolongement, caractérisé par le fait que l'extrémité de la douille intérieure (5), qui est fixée sur l'extrémité d'un longeron principal (1), possède un collet (11) pourvu d'une denture frontale plane (12), et l'extrémité emmanchable (13) de la douille extérieure (9) possède une denture antagoniste correspondante (14), dont les dents (15) sont séparées par des fentes axiales (16) et sont conçues de ce fait de manière à présenter une élasticité limitée, et que sur la face intérieure (18) des dents (15) sur l'extrémité emmanchable (13) de la douille extérieure (9) sont formées des éléments de bague plats (20), et qui s'engagent, lorsque la douille intérieure (5) et la douille extérieure (9) sont dans la position verrouillée, derrière des rebords de serrage (7) réalisés sous la forme d'éléments de rebord annulaire, qui sont formés sur les sections d'extrémité intérieures des languettes d'encliquetage (6) de la douille intérieure (5), à distance de la denture frontale (12) et sont comprimés radialement par l'action de serrage de la douille extérieure (9).

2. Wishbone suivant la revendication 1, caractérisé par des cavités de préhension (17) ménagées dans la douille extérieure (9).

3. Wishbone suivant les revendications 1 et 2, caractérisé par le fait que la douille intérieure (5) et la douille extérieure (9) du dispositif de verrouillage sont réalisées sous la forme de pièces moulées par injection en matière plastique.
